# EUROPÄISCHE PATENTSCHRIFT

(11) **EP 0 378 217 B1**
(45) Veröffentlichungstag und Bekanntmachung des Hinweises auf die Patenterteilung: **11.10.1995**
(21) Anmeldenummer: 90100538.9
(22) Anmeldetag: 11.01.1990
(51) Int. Cl.: E04B 2/18, E04B 2/20, E04B 2/26, E04C 1/40

(54) **Hochlochziegel und Verfahren zur Erstellung einer Schallschutzwand**
Brick with vertical hollow passages and method of erecting a sound insulation wall
Brique perforée et procédé pour l'érection d'une paroi insonore

(30) Priorität: 11.01.1989 DE 8900283 U
(43) Veröffentlichungstag der Anmeldung: 18.07.1990
(73) Patentinhaber: Deutsche Poroton Gesellschaft mit beschränkter Haftung für Werbung und Forschung, 53639 Königswinter (DE); Schlagmann Baustoffwerke GmbH & Co. KG, D-84365 Tann (DE)
(72) Erfinder: Niedermeyer, Manfred, D-8359 Ortenburg (DE)
(74) Vertreter: Kohlmann, Karl Friedrich, Dipl.-Ing.

(56) Entgegenhaltungen:
- EP-A- 0 048 932
- DE-A- 2 946 902
- DE-A- 3 113 118
- DE-A- 3 137 335
- DE-A- 3 400 907
- DE-U- 8 504 737
- DE-U- 8 900 283

## Beschreibung

Die vorliegende Erfindung betrifft einen Hochlochziegel sowie ein Verfahren zur Erstellung einer Schallschutzwand.

Schallschutzwände werden bisher unter anderem mit klein- oder mittelformatigen Hochlochziegeln hergestellt.

Sowohl klein- als auch mittelformatige Hochlochziegel haben den Nachteil, daß sie aus einem Lehm mit sehr hoher Scherbenrohdichte hergestellt werden müssen. Wird Lehm mit geringer Scherbenrohdichte verwendet, erfüllen die aus derartigen klein- oder mittelformatigen Hochlochziegeln hergestellten Schallschutzwände nicht die in der neuen DIN 4109 (Schallschutz im Hochbau; Ausgabe 89) geforderten verschärften Werte von mindestens 53 db.

Lehm mit hoher Scherbenrohdichte steht nicht jeder Ziegelei zur Verfügung und muß daher in vielen Fällen antransportiert werden, wodurch Transportkosten anfallen, die den Grundmaterialpreis für derartige Ziegel erhöhen. Bei der Herstellung von klein- und mittelformatigen Hochlochziegeln sind zudem die Trocken- und Brandzeiten sehr hoch, was einen relativ hohen Energieaufwand erfordert und als Folge zu relativ hohen Energiekosten führt.

Schallschutzwände aus klein- oder mittelformatigen Ziegeln sind daher bereits hinsichtlich der Material- und Herstellungskosten für die Ziegel gegenüber Schallschutzwänden aus Beton, Kalksandstein oder dergleichen nicht konkurrenzfähig. Dieses bereits hinsichtlich der Material- und Herstellungskosten der Ziegel ungünstige Kostenverhältnis wird unter Berücksichtigung der Errichtungskosten für derartige Ziegelwände noch ungünstiger. So sind bei derartigen Ziegelwänden die Lager- und Stoßfugenlängen systembedingt, beispielsweise im Vergleich mit Wänden aus Kalksandstein relativ groß. In die Kostenkalkulation muß daher bei kleinformatigen Ziegeln zur Errichtung der Wände ein Lohnaufwand von etwa 6,5 Stunden pro m³ und bei mittelformatigen Ziegeln ein Lohnaufwand von etwa 4,5 bis 5 Stunden pro m³ eingerechnet werden.

Um die Errichtungskosten zu reduzieren, müßte zumindest die Höhe der Ziegel vergrößert und auf diese Weise die Lager- und Stoßfugenlänge verringert werden. Eine derartige Vergrößerung der Ziegelabmessungen ist jedoch in der Praxis nicht realisierbar, da aufgrund der Schwunderscheinungen beim Trocknungsvorgang eine rißfreihe Herstellung ausgeschlossen ist. Auch würden die für derartige großformatige Ziegel notwendigen Trocken- und Brandzeiten zu einer weiteren Erhöhung der bei mittelformatigen Ziegeln bereits sehr hohen Energiekosten führen. Darüberhinaus könnten die Empfehlungen der Berufsgenossenschaft und des Gewerbeaufsichtsamtes, die für das Versetzen von großformatigen Mauersteinen ein Höchstgewicht von 25 kg vorschreiben, nicht mehr eingehalten werden. Die Vergrößerung der Abmessungen von mittelformatigen Ziegeln auf Großformat scheidet somit aus.

Aufgabe der vorliegenden Erfindung ist es, ein vollkommen neuartiges Schallschutzwand- und Schallschutzsteinkonzept zur Verfügung zu stellen, das eine wirtschaftliche Herstellung von Schallschutzmauersteinen aus Ziegelmaterial in einer für die Verlegung wirtschaftlichen und konkurrenzfähigen Steingröße ermöglicht.

Diese Aufgabe wird erfindungsgemäß durch einen Hochlochziegel mit der Merkmalen des Anspruchs 1 gelöst.

Durch die erfindungsgemäßen Merkmale ist erstmalig ein vollkommen neues Wand- und Ziegelkonzept für Schallschutzwände, insbesondere für Innenwände und Wohnungstrennwände im Mehrfamilienhausbau geschaffen.

So weisen Hochlochziegel der erfindungsgemäßen Art aufgrund ihrer Bauart als großformatiger Schalungsstein und der speziellen Anordnung der Füllkanäle einen vergleichsweise geringen Ziegelanteil auf. Die Materailkosten und die Kosten für die Herstellung der Ziegel einschließlich der Energiekosten für das Brennen und Trocknen sind daher sehr gering.

Durch das Verfüllen der Füllkanäle mit Mörtel erhält die mit erfindungsgemäßen Ziegeln erstellte Wand erst an Ort und Stelle die für das Schallschutzverhalten erforderliche Rohdichte. Da die erforderliche Rohdichte dabei in der Hauptsache durch die Mörtelfüllung, d.h. mit relativ billigem, nicht zu brennenden Material erreicht wird, sind die Materialkosten einer erfindugsgemäßen Wand pro Volumeneinheit geringer als bei Schallschutzwänden aus kleinformatigen Schallschutzziegeln.

Aufgrund der Verfüllung mit Mörtel an Ort und Stelle ergeben sich für den Antransport der erfindungsgemäßen Ziegel aufgrund des vergleichsweise geringen Transportgewichtes geringere Frachtkosten. So weisen kleinformatige Schallschutzziegel mit einer Rohdichte von 1,8 ein Transportgewicht pro m³ von 1.800 kg auf, während für großformatige Ziegel der erfindungsgemäßen Art pro m³ nur 830 kg veranschlagt werden müssen.

Das geringe Einzelgewicht erfindungsgemäßer großformatiger Ziegel von maximal 16 kg vereinfacht das Versetzen und liegt weit unterhalb des von der Berufsgenossenschaft und dem Gewerbeaufsichtsamt empfohlenen Maximalgewicht in Höhe von 25 kg.

Aufgrund der großformatigen Ausbildung ergibt sich automatisch eine Verringerung der Lager- und Stoßfugenlänge, wodurch im Vergleich zu klein- und mittelformatigen Schallschutzziegeln der bekannten Art erhebliche Lohnkosten eingespart werden können.

Durch die spezielle Schalungsstein-Bauart übernehmen ausschließlich die Wände und Stege des Ziegels die tragende Funktion.

Sofern auch die Außenwände eines Gebäudes aus Ziegelsteinen hergestellt sind, ergeben sich zudem keine unterschiedlichen bauphysikalischen Formänderungen, so daß in solchen Fällen keine Rißgefahr besteht, wie dies im Falle von Mischmauerwerk praktisch nicht zu vermeiden ist.

Aufgrund der erfindungsgemäßen Ausbildung als großformatiger Schalungsstein mit spezieller Anordnung von vertikal verlaufenden Füllkanälen ist es möglich, eine Ziegellage in einem Arbeitsgang sowohl zu verfüllen als auch die Lagerfuge aufzuziehen. Für das gleichzeitige Verfüllen und Aufziehen der Lagerfuge eignen sich insbesondere herkömmliche Mörtelschlitten.

Zur Erstellung einer erfindungsgemäßen Schallschutzwand eignen sich solche Hochlochziegel, bei denen insgesamt fünf Reihen von Füllkanälen vorgesehen sind, wobei die mittlere Reihe und die jeweils stirnseitigen Reihen jeweils drei Füllkanäle, und die zwischen diesen Reihen liegenden beiden Reihen jeweils zwei Füllkanäle aufweisen.

Eine besonders vorteilhafte Ausgestaltung wird bei erfindungsgemäßen Hochlochziegeln dann erreicht, wenn die Reihen von Füllkanälen über die Länge des Ziegels symmetrisch angeordnet sind und die Stege zwischen den Füllkanälen eine Stärke aufweisen, die etwa der Stärke der Seiten- und Stirnwände des Ziegels entspricht. Eine derartige Anordnung wirkt sich sowohl in statischer Hinsicht als auch beim Verfüllvorgang, beispielsweise mittels eines Mörtelschlittens günstig aus. Auch hat eine derartige Ausgestaltung bei der Herstellung den Vorteil, daß die Formwerkzeuge relativ einfach zu erstellen und der Brand wegen des relativ großen Querschnittes der Füllkanäle vollkommen unproblematisch abläuft. Darüber hinaus ist die Maßgenauigkeit derartiger Ziegel sehr gut und die Rohlingsstandfestigkeit aufgrund des hohen Steganteiles im frischen Zustand relativ hoch.

Vorteilhaft in statischer Hinsicht und im Zusammenhang mit dem Verfüllvorgang ist es ferner, wenn die Schallschutzziegel mit Füllkanälen ausgestattet sind, die in Längsrichtung des Ziegels gemessen jeweils die gleiche Breite aufweisen.

Grundsätzlich kann die Verzahnung im Bereich der Stirnflächen der erfindungsgemäßen Ziegel in verschiedener Weise gestaltet sein. Vorteilhaft für die Verlegung und das Schallschutzverhalten ist es jedoch, wenn die verzahnten Stirnflächen mit jeweils vier trapezförmig gestalteten und vertikal verlaufenden Zähnen ausgestattet sind.

Für die Haftung von Putz- und anderen Schichten ist es ferner vorteilhaft, wenn der Schallschutzziegel strukturierte Seitenflächen aufweist. Bei einer Wanddicke von 24 cm mit beidseitiger Putzschicht erfüllt eine erfindungsgemäße Schallschutzwand die DIN-Anforderungen an eine Brandwand.

Ein vorteilhaftes Verfahren zur Erstellung einer erfindungsgemäßen Schallschutzwand unter Einsatz von erfindungsgemäßen großformatigen Ziegeln ist dadurch gekennzeichnet,
a. daß eine erste untere Reihe von Ziegeln in eine Mörtelschicht eingebettet wird und die Zwischenräume zwischen den benachbarten Ziegeln mit einer Mörtelschicht ausgefüllt werden,
b. daß im Anschluß daran die Füllkanäle der ersten Ziegelreihe mit Mörtel vollständig gefüllt und auf die ebene obere Auflagerfläche der ersten unteren Reihe von Ziegeln eine Mörtelschicht als Lagerfuge aufgezogen wird,
c. daß dann eine weitere Reihe von Ziegeln auf die erste Reihe jeweils um eine halbe Ziegellänge versetzt aufgesetzt und in die Mörtelschicht der Lagerfuge eingebettet wird und die Zwischenräume zwischen den benachbarten Ziegeln mit einer Mörtelschicht ausgefüllt werden,
d. daß im Anschluß daran die Füllkanäle der weiteren Ziegelreihe mit Mörtel gefüllt und auf die ebene obere Auflagerfläche der weiteren Reihe von Ziegeln eine Mörtelschicht als Lagerfuge aufgezogen wird,
e. daß dann die Verfahrensschritte c. und d. so lange wiederholt werden, bis die Schallschutzwand in ihrer vorgegebenen Höhe fertiggestellt ist.

Großformatige Mauersteine aus Ziegeln mit verzahnten Stirnflächen und vertikal verlaufenden Kanälen sind grundsätzlich bereits bekannt (vergl. DE-A 3400907 und DE-U 8504737.6). Derartige Mauersteine werden jedoch bereits bei der Herstellung mit Dämmstoff, wie beispielsweise Kunstschaumstoff oder anderen Isoliermaterialien, wie beispielsweise aufgeblähtem Kalk-Zement-Gemisch gefüllt und dienen ausschließlich für Außenmauerwerk mit verbesserter Wärmedämmung.

Darüber hinaus sind großformatige Mauersteine aus Ziegel- oder anderen Materialien bekannt (vergl. DE-A 2719860 und DE-B 2739409). Diese bekannten Mauersteine sind ebenfalls ausschließlich für Außenwände konzipiert und besitzen jeweils nebeneinander vertikal verlaufende Hohlräume, die zum Teil mit schwereren Materialien, wie beispielsweise Sand, Mörtel oder dergleichen verfüllt werden, zum Teil jedoch zur Wärmedämmung nicht verfüllt werden dürfen. Die Anordnung von verschiedenen Hohlraumsystemen, die zum Teil verfüllt werden sollen und zum Teil nicht verfüllt werden dürfen, führt jedoch zu einer relativ aufwendigen Arbeitsweise beim Erstellen einer Wand. Derartige Mauersteine werden ebenfalls ausschließlich für Außenwände eingesetzt.

Die DE-A-27 19 860 offenbart einen Mauerstein, insbesondere einen Ziegel, mit mehreren von einer ersten Oberflächenseite des Steines zu einer gegenüberliegenden zweiten Oberflächenseite reichende Hohlräume offenbart, dessen einer Randlinie der Oberflächenseiten benachbarte erste Hohlräume mit kleinerem Querschnitt, sowie mindestens einem entfernt von dieser Randlinie liegenden zweiten Hohlraum mit größerem Querschnitt angeordnet sind.

Der Druckschrift ist zu entnehmen, daß es zur Herstellung von schalldämmenden Wänden möglich ist, die Hohlräume mit Beton bzw. mit Mörtel oder aber mit Sand aufzufüllen.

Darüberhinaus ist es bekannt, daß dieses wärmedämmende Material entweder bereits bei der Fertigung des erfindungsgemäßen Mauersteins in den zweiten Hohlraum bzw. in die zweiten Hohlräume eingebracht wird, oder aber erst beim Verarbeiten des Steines, wobei sich zum Verfüllen der Hohlräume Mineralfasern, Schlacke, Asche, Bimsfeststein oder geschäumter Kunststoff eignen, wonach diese Druckschrift offenbart, daß ein Ausfüllen der Hohlräume während der Verarbeitung des Steins mit Mörtel nicht vorteilhaft und erwünscht ist.

Der aus dieser Druckschrift vorbekannte Mauerstein weist nicht die Größe des Mehrfachen eines normalformatigen Mauerziegels auf.

Im folgenden ist zur weiteren Erläuterung und zum besseren Verständnis der Erfindung ein bevorzugtes Ausführungsbeispiel eines erfindungsgemäßen großformatigen Schallschutzziegels sowie einer mit derartigen Ziegeln erstellten erfindunggemäßen Schallschutzwand unter Bezugnahme auf die beigefügten Zeichnungen näher beschrieben und erläutert.
- Fig. 1: zeigt in einer perspektivischen Ansicht den prinzipiellen Aufbau eines erfindungsgemäßen Schallschutzziegels,
- Fig. 2: zeigt eine mit einem Schallschutzziegel gemäß Fig. 1 erstellte Schallschutzwand mit Eckverband, und
- Fig. 3: zeigt einen Schnitt in der Ebene III-III der Fig. 2.

Wie aus Fig. 1 hervorgeht, ist der erfindungsgemäße großformatige Schallschutzziegel im Prinzip nach Art eines Schalungssteines aufgebaut. Er besitzt zwei verzahnte Stirnflächen 1, die mit jeweils vier vertikal verlaufenden Zähnen 2 mit trapezförmigem Querschnitt ausgestattet sind. Die oberen und unteren Auflagerflächen 3 und 4 (in Fig. 1 ist lediglich die obere Auflagerfläche 3 erkennbar) sind eben ausgebildet.

Bei dem dargestellten bevorzugten Ausführungsbeispiel sind - in Längsrichtung des Ziegels betrachtet - hintereinander fünf Reihen von Füllkanälen 5 vorgesehen. Die mittlere Reihe 6 und die jeweils stirnseitigen Reihen 7 besitzen dabei jeweils drei Füllkanäle 5. Die zwischen den Reihen 6 und 7 liegenden Reihen 8 sind jeweils mit zwei Füllkanälen 5 ausgestattet.

Bei dem vorliegenden Ausführungsbeispiel sind die Reihen 6, 7 und 8 - über die Länge des Ziegels betrachtet - jeweils symmetrisch angeordnet und jeweils gleich breit bemessen. Dadurch ergibt sich die aus Fig. 1 ersichtliche Füllkanalanordnung, bei der die Füllkanäle der Reihen 6 und 7 jeweils einen quadratischen und die Füllkanäle der Reihen 8 jeweils einen rechteckigen Querschnitt aufweisen. Die Stege 13 zwischen den Füllkanälen sind dabei derart bemessen, daß ihre Stärke etwa der Stärke der Seitenwände 9 und der Stirnwände 14 (ohne Zähne 2) entsprechen.

Die Seitenwände 9 sind darüber hinaus im dargestellten Ausführungsbeispiel durch vertikal verlaufende, im Querschnitt halbkreisförmige Rillen 10 strukturiert.

Fig. 2 zeigt einen mit Schallschutzziegeln der erfindungsgemäßen Art erstellten Eckvreband. Die Lagerfuge 15 zwischen den benachbarten Auflagerflächen 3 bzw. 4 ist dabei vollfugig gefüllt. Im Eckbereich werden bei dem jeweils 90° zum Eckziegel verlaufenden Anschlußziegel 11 die inneren beiden der insgesamt vertikal verlaufenden Zähne 2 mit dem Maurerhammer herausgeschlagen, wodurch eine Mörteltasche 12 entsteht, die mit der Kelle ohne Schwierigkeiten verfüllbar ist.

Beim Bau einer Wand wird jeweils eine Lage komplett mit Mörtel verfüllt und zugleich der Lagerfugenmörtel aufgebracht, bevor die nächste Lage aufgesetzt wird. Wie aus Fig. 3 hervorgeht, sind bereits die untersten beiden Lagen mit Mörtel verfüllt, während die obere Lage noch verfüllt werden muß.

Aufgrund der in Fig. 1 dargestellten speziellen Anordnung der Füllkanäle 5, bei der jeweils drei quadratische Füllkanäle einer Reihe an zwei rechteckige Füllkanäle der benachbarten Reihe anschließen, ergibt sich bei einem Schnitt in der Ebene III-III in der Wand eine Stegkonstellation, wie sie in Fig. 3 dargestellt ist.

## Patentansprüche

1. Hochlochziegel in der Größe des Mehrfachen eines normalformatigen Mauerziegels, mit ebenen unteren und oberen Auflageflächen (3,4) sowie Verzahnungen aufweisenden Stirnflächen (1) und mit vor dem Verbauen des Mauerziegels offenen, durchgehenden Kanälen (5), die einen rechteckigen Querschnitt mit einer solchen Größe aufweisen, daß ein beim Verbauen des Mauerziegels auf die obere Auflagefläche aufgetragener Mörtel in die Kanäle (5) einfließen und sie vollständig ausfüllen kann, wobei in Längsrichtung des Mauerziegels fünf Reihen (6,7,8) von Kanälen (5) vorgesehen sind, wobei die mittlere Reihe (6) und die jeweils stirnseitigen Reihen (7) jeweils drei, einen quadratischen Querschnitt aufweisende Kanäle (5) und die zwischen diesen Reihen (6,7) liegenden Reihen (8) jeweils genau zwei, einen nicht quadratisch rechteckigen Querschnitt aufweisende Kanäle (5) haben und die Stege der Seitenwände (9) eine über die gesamte Länge des Mauerziegels konstante Dicke aufweisen und wobei die als Füllkanäle ausgebildeten Kanäle (5) in Längsrichtung des Hochlochziegels gemessen jeweils die gleiche Breite aufweisen.

2. Hochlochziegel nach Anspruch 1, dadurch gekennzeichnet, daß die Reihen (6, 7, 8) von Füllkanälen (5) über die Länge des Ziegels symmetrisch angeordnet sind.

3. Hochlochziegel nach Anspruch 1 oder 2, dadurch gekennzeichnet, daß der Ziegel mit Stegen (13) zwischen den Füllkanälen (5) ausgestattet ist, deren Stärke etwa der Stärke der Seitenwände (9) und der Stirnwände des Ziegels entspricht.

4. Hochlochziegel nach Anspruch 1, dadurch gekennzeichnet, daß die Stirnflächen (1) mit jeweils vier trapezförmig gestalteten und vertikal verlaufenden Zähnen ausgestattet sind.

5. Hochlochziegel nach Anspruch 1, dadurch gekennzeichnet, daß er strukturierte Seitenflächen (9) aufweist.

6. Verfahren zum Herstellen einer Schallschutzwand unter Verwendung von Hochlochziegeln nach den Ansprüchen 1 bis 5, dadurch gekennzeichnet,
a) daß eine erste untere Reihe von Hochlochziegeln in eine Mörtelschicht eingebettet wird, die Zwischenräume zwischen den benachbarten Hochlochziegeln mit einer Mörtelschicht ausgefüllt werden,
b) daß im Anschluß daran die Füllkanäle der ersten Reihe von Hochlochziegeln mit Mörtel vollständig gefüllt und auf die ebene, obere Auflagefläche dieser ersten Reihe von Hochlochziegeln eine Mörtelschicht als Lagerfuge aufgezogen wird,
c) und daß dann eine weitere Reihe von Hochlochziegeln auf die erste Reihe jeweils um eine halbe Ziegellänge versetzt aufgesetzt und in die Mörtelschicht der Lagerfuge eingebettet wird und die Zwischenräume zwischen den benachbarten Hochlochziegeln mit einer Mörtelschicht aufgefüllt werden,
d) daß im Anschluß daran die Füllkanäle der weiteren Hochlochziegel-Reihe mit Mörtel gefüllt und auf die ebene, obere Auflagefläche der weiteren Reihe von Hochlochziegeln eine Mörtelschicht als Lagerfuge aufgezogen wird,
e) daß dann die Verfahrenschritte c) und d) solange wiederholt werden, bis die Schallschutzwand in ihrer vorgegebenen Höhe fertiggestellt ist.

7. Verfahren nach Anspruch 6, dadurch gekennzeichnet, daß das Verfüllen der Füllkanäle und das Aufziehen der Lagerfuge mittels eines Mörtelschlittens erfolgt.

## Claims

1. Vertically perforated brick of the size of a multiple of a wall brick of normal format, with plane lower and upper bearing surfaces (3, 4) as well as end faces (1) comprising denticulations and with through-channels (5) which are open before installation of the wall brick and which have a rectangular cross-section of such a size that a mortar applied to the upper bearing surface on installation of the wall brick can flow into the channels and completely fill them, wherein five rows (6, 7, 8) of channels (5) are provided in the longitudinal direction of the wall brick, wherein the middle row (6) and the end rows (7) each have three channels (5) having a square cross-section and the rows (8) located between these rows (6, 7) each have exactly two channels (5) having a non-square rectangular cross-section and the webs of the side walls (9) have a constant thickness over the whole length of the wall brick and wherein the channels (5) designed as filling channels as measured in the longitudinal direction of the vertically perforated brick each have the same width.

2. Vertically perforated brick according to claim 1, characterised in that the rows (6, 7, 8) of filling channels (5) are arranged symmetrically over the length of the brick.

3. Vertically perforated brick according to claim 1 or 2, characterised in that the brick is provided with webs (13) between the filling channels (5), of which the thickness roughly corresponds to the thickness of the side walls (9) and the end walls of the brick.

4. Vertically perforated brick according to claim 1, characterised in that the end faces (1) are provided with in each case four trapezoidally shaped and vertically extending teeth.

5. Vertically perforated brick according to claim 1, characterised in that it comprises structured side faces (9).

6. Method for the manufacture of a sound insulating wall using vertically perforated bricks according to claims 1 to 5, characterised
a) in that a first lower row of vertically perforated bricks are embedded in a mortar layer and the gaps between the adjacent vertically perforated bricks are filled with a mortar layer,
b) in that subsequently the filling channels of the first row of vertically perforated bricks are completely filled with mortar and a mortar layer is applied as a coursing joint to the plane upper bearing surface of this first row of vertically perforated bricks,
c) and in that then a further row of vertically perforated bricks are placed on the first row in each case offset by half a brick length and embedded in the mortar layer of the coursing joint and the gaps between the adjacent vertically perforated bricks are filled with a mortar layer,
d) in that subsequently the filling channels of the further row of vertically perforated bricks are filled with mortar and a mortar layer is applied as a coursing joint to the plane upper bearing surface of the further row of vertically perforated bricks,
e) in that then steps c) and d) are repeated until the sound insulating wall is finished in its predetermined height.

7. Method according to claim 6, characterised in that filling of the filling channels and application of the coursing joint take place by means of a mortar board.

## Revendications

1. Brique perforée, ayant la taille du multiple d'une brique de maçonnerie au format normal, avec des faces frontales (1) présentant des feces de pose inférieure et supérieure (3, 4) planes ainsi que des indentations, ainsi qu'avec des canaux (5) ininterrompus, ouverts avant le montage de la brique de maçonnerie et présentant une section transversale rectangulaire d'une taille telle qu'un mortier, appliqué sur la surface de pose supérieure lors du montage de la brique de maçonnerie, s'écoule dans les canaux (5) et peut les remplir en totalité, cinq rangées (6, 7, 8) de canaux (5) étant prévues dans la direction longitudinale de la brique de maçonnerie, la rangée médiane (6) et les rangées frontales (7) respectives ayant chacune trois canaux (5) présentant une section transversale carrées et les rangées (8) se trouvant entre ces rangées (6, 7) ayant chacune exactement deux canaux (5) présentant une section transversale rectangulaire, non carrée, et les nervures des parois latérales (9) présentant une épaisseur constante sur toute la longueur de la brique de maçonnerie, et les canaux (5) réalisés sous forme de canaux de remplissage présentant chacun la même largeur lorsqu'on mesure dans la direction longitudinale de la brique perforée.

2. Brique perforée selon la revendication 1, caractérisée en ce que les rangées (6, 7, 8) de canaux de remplissage (5) sont disposées symétriquement sur la longueur de la brique.

3. Brique perforée selon la revendication 1 ou 2, caractérisée en ce que la brique est équipée de nervures (13) situées entre les canaux de remplissage (5), dont l'épaisseur correspond à peu près à l'épaisseur des parois latérales (9) et à la paroi frontale de la brique.

4. Brique perforée selon la revendication 1, caractérisée en ce que les faces frontales (1) sont équipées chacune de quatre dents à forme trapézoïdale et s'entendant transversalement.

5. Brique perforée selon la revendication 1, caractérisée en ce qu'elles présentent des faces latérales (9) structurées.

6. Procédé de fabrication d'une paroi de protection contre le bruit, avec utilisation de briques perforées selon la revendication 1 à 5, caractérisé
a) en ce qu'une première rangée inférieure de briques perforées est noyée dans une couche de mortier, les espaces creux entre les briques perforées voisines étant comblés à l'aide d'une couche de mortier,
b) en ce que, suite à cela, les canaux de remplissage de la première rangée de briques perforées sont complètement remplie de mortier et, sur la face de pose supérieure plane de cette première rangée de briques perforées, est appliquée une couche de mortier, comme joint de pose,
c) et en ce qu'une autre rangée de briques perforées est posée sur la première rangée, chacune décalées de la valeur d'une demi longueur des briques, et est noyée dans la couche de mortier du joint de pose, et les espaces intermédiaires entre les briques perforées voisines étant comblés avec une couche de mortier,
d) en ce qu'à la suite de cela, les canaux de remplissage de l'autre rangée de briques perforées sont remplis de mortier et, sur la face de pose supérieure plane de l'autre rangée de briques perforées, est appliquée une couche de mortier, à titre de joint de pose,
e) en ce qu'ensuite les étapes de procédé c) et d) sont répétées jusqu'à ce que la construction de la paroi de protection contre le bruit soit achevée, avec atteinte de sa hauteur prédéterminée.

7. procédé selon la revendication 6, caractérisé en ce que le complement des canaux de remplissage et l'application du joint de pose s'effectuent au moyen d'un chariot applicateur de mortier.
